# FASCICULE DE BREVET EUROPEEN

(11) **EP 0 860 299 B1**
(45) Date de publication et mention de la délivrance du brevet: **30.08.2000**
(21) Numéro de dépôt: 98490007.6
(22) Date de dépôt: 03.02.1998
(51) Int. Cl.: B43M 17/00, B65D 5/12, B42D 5/00

(54) **Réceptacle pour recevoir un bloc-notes**
Behälter zur Aufnahme eines Notizblocks
Receptacle for receiving a notepad

(30) Priorité: 05.02.1997 FR 9701515
(43) Date de publication de la demande: 26.08.1998
(73) Titulaire: Dynamic, SARL, 59800 Lille (FR)
(72) Inventeur: Titeux, André, 59870 Marchiennes (FR)
(74) Mandataire: Ecrepont, Robert

(56) Documents cités:
- FR-A- 1 119 506
- FR-A- 2 121 539
- FR-A- 2 354 248
- FR-A- 2 354 249
- FR-A- 2 465 589
- FR-A- 2 486 494
- FR-A- 2 642 365
- US-A- 1 579 978
- US-A- 3 718 261
- US-A- 5 509 527

## Description

L'invention se rapporte à un réceptacle de bureau, tel un réceptacle pour recevoir un bloc-notes.

Classiquement, un tel réceptacle comprend un fond et une paroi latérale délimitant ainsi un volume dans lequel se loge, par exemple, un bloc de feuillets ou des crayons ou autres articles de bureau.

Généralement, ces réceptacles (FR-A-2.642.365) sont ouverts sur le dessus et, dans le cas plus particulier des réceptacles présentoirs pour bloc-notes, la paroi latérale est interrompue pour présenter une fente facilitant la saisie un à un des feuillets du bloc.

Ces articles sont généralement en matière plastique et obtenus par moulage.

Certains sont en carton et sont obtenus par assemblage d'un flan prédécoupé et mis en forme.

Ces derniers sont peu utilisés car la mise en forme du flan de carton nécessite une opération longue et un outillage coûteux.

Ces réceptacles présentoirs, qui sont généralement utilisés comme supports de publicité, sont revêtus sur leur face latérale de texte et/ou motifs.

Si les procédés de fabrication sont bien connus et ne posent plus de problèmes, il n'en est pas de même pour l'impression de la publicité.

En effet, la publicité qui est inscrite sur la face externe de la paroi latérale du réceptacle de forme généralement prismatique, ne peut être imprimée que sur une face à la fois et une couleur à la fois d'où un temps d'exécution élevé.

Par ailleurs, il est quasiment impossible de réaliser une impression sur la face interne de la paroi latérale.

On comprend, de suite, que le coût d'impression est un frein au développement de ces produits.

Pour tenter de remédier à ce problème d'impression, on connaît des réceptacles en matière plastique transparente comprenant deux boîtiers s'emboîtant l'un dans l'autre et, entre les parois latérales desquels boîtiers, on insère une photographie ou un flan de papier imprimé.

Le coût de fabrication devient alors prohibitif et, par ailleurs, la matière plastique transparente de ces boîtiers est difficilement recyclable.

Parfois, pour constituer la ceinture, on utilise des plaques portant à leur base une patte qu'on engage dans une découpe que présente une embase.

Un tel système est peu stable.

Un des résultats que l'invention vise à obtenir est un réceptacle du type cité plus haut qui apporte une solution aux inconvénients précités.

A cet effet, l'invention a pour objet un tel réceptacle comprenant un fond et une paroi latérale délimitant un volume interne accessible depuis le haut du réceptacle avec le fond du réceptacle présenté par une embase distincte de la paroi latérale, ce réceptacle étant en ce qu'il comprend :
- présentée en périphérie de l'embase, une rainure profonde dans laquelle peut s'engager la base de la paroi latérale et,
- un moyen de coïncement de la base de la paroi latérale lorsqu'elle est ainsi introduite dans la rainure, et
- cette paroi latérale se présente sous la forme d'une ceinture qui, avant montage sur l'embase, est développable de manière à ce que chacune des deux faces de cette ceinture soit accessible en totalité pour être, à volonté, imprimée par un matériel d'impression couramment utilisé.

L'invention sera bien comprise à l'aide de la description ci-aprés faite, à titre d'exemple non limitatif, en regard du dessin ci-annexé qui représente schématiquement :
- figure 1 : une vue en perspective d'un réceptacle selon l'invention,
- figure 2 : une vue en coupe d'un réceptacle en cours de montage,
- figure 3 : une vue de dessus d'un détail d'un réceptacle,
- figure 4 : une coupe selon IV-IV de la figure 3,
- figure 5 : une coupe selon V-V de la figure 3.

En se reportant au dessin, on voit que le réceptacle 1 comprend un fond 2 et une paroi latérale 3 délimitant un volume interne accessible notamment depuis le haut du réceptacle.

Ce réceptacle est soit cylindrique, soit, plus généralement, prismatique.

Le fond 2 du réceptacle est présenté par une embase 4 qui constitue une pièce distincte de la paroi latérale, laquelle embase 4 comprend en outre des moyens 5 de fixation amovible de la paroi latérale 3.

Cette paroi latérale 3 se présente sous la forme d'une ceinture 3 qui, avant montage sur l'embase, est développable de manière à ce que chacune des deux faces 6, 7 de cette ceinture soit accessible en totalité pour être, à volonté, imprimée par un matériel d'impression couramment utilisé.

Selon un mode préféré de réalisation, ces moyens 5 de fixation comprennent :
- présentée en périphérie de l'embase, une rainure 8 profonde dans laquelle peut s'engager la base 9 de la paroi latérale 3 et,
- un moyen 10 de coïncement de la base de la ceinture lorsqu'elle est ainsi introduite dans la rainure 8.

Une telle rainure 8 est délimitée par un fond 11 et deux faces 12, 13 en vis à vis.

Selon une caractéristique de l'invention, la face 12 de la rainure dite externe du fait qu'elle cerne extérieurement l'embase, est au moins sensiblement perpendiculaire au fond du réceptacle et donc parallèle au plan dans lequel s'étendra la paroi latérale tandis qu'au moins localement, la face 13 de la rainure 8 qui est en vis à vis de la face 12 précitée est inclinée par rapport à cette face 12 et ce, dans un sens tel que cette face inclinée guide progressivement la ceinture jusqu'à son application sur la face externe de la rainure au fur et à mesure de l'engagement de la ceinture dans la dite rainure.

L'entrée de la rainure est ainsi plus large que son fond.

Les faces inclinées de deux côtés opposés de la rainure 8 présentée par l'embase ont, également, pour objectif de créer entre des points de la ceinture 3, distants l'un de l'autre, des forces qui raidissent la partie de la ceinture intermédiaire à ces points, tels un côté de la ceinture 3.

Les côtés raidis sont alors ceux perpendiculaires aux tronçons de la rainure considérés.

Un moyen de coïncement vient ensuite compléter le maintien de la base de la ceinture contre la face de la rainure perpendiculaire au fond du réceptacle.

Le moyen de coïncement peut consister en une pièce élastiquement déformable ou en des pattes élastiques portées par un deuxième fond 100 amovible placé à l'intérieur de l'espace délimité par la face interne de la ceinture.

Il est également possible de prévoir, en vue du verrouillage de la base de la ceinture 3 sur l'embase :
- d'une part, au moins un ergot 15 faisant saillie par exemple dans la rainure précitée et,
- d'autre part, dans la ceinture, au moins une découpe 16 au moins coopérant avec l'ergot.

L'engagement de ces découpes sur les ergots se fait par déformation localisée de la ceinture.

La partie supérieure des ergots 15 présente un plan incliné 17 qui facilite la rétraction de la ceinture jusqu'à mise en place de la découpe de la ceinture sur le dit ergot 15.

Cette ceinture est en une matière présentant une souplesse suffisante selon un axe parallèle à son axe longitudinal pour permettre de la mettre en forme et de la développer dans un plan.

Elle est, de préférence, en carton ou en matière plastique.

En vue de dessus, la rainure a une allure globalement en C se composant d'un dos, de deux côtés parallèles et de deux bords rabattus.

Lorsque la paroi latérale est engagée dans la rainure précitée, le réceptacle de bureau présente alors une large ouverture, délimitée par les deux bords libres verticaux de la paroi latérale, permettant ainsi de se saisir des feuillets premant place dans le réceptacle.

Dans cette configuration, pour le blocage de la paroi latérale, la longueur de la rainure est identique à la longueur développée de la paroi latérale et cette rainure comprend deux ergots faisant saillie notamment au niveau des deux côtés parallèles du C où cette rainure présente une largeur beaucoup plus importante que l'épaisseur de la paroi latérale et la face 13 inclinée de la rainure sera située au niveau des bords rabattus du C et du dos.

Ainsi, la paroi latérale est fermement appliquée sur la face 12 de la rainure.

En raison du mode de fixation, la rainure est profonde, facile à réaliser techniquement et la paroi latérale se monte et se démonte aisément.

La paroi latérale peut être composée également de volets reliés deux à deux par des moyens 18 de liaison permettant de les articuler et de mettre en forme la ceinture développable, ces moyens de liaison pouvant être créés par réduction de l'épaisseur de la ceinture au long des lignes de pliage.

Les volets sont cependant inséparables.

Comme indiqué plus précédemment, la présence d'un faux fond disposé au dessus de la face supérieure de l'embase permet non seulement de coïncer la ceinture mais aussi de réserver localement un espace libre pour y ranger des produits annexes, tels, par exemple, des trombones.

L'embase peut être réalisée en plastique rigide et moulée.

Elle confère à l'ensemble une trés bonne tenue.

Avec un tel réceptacle, la ceinture peut être développée et, par exemple, mise à plat pour être imprimée en une seule passe sur toute la face latérale et donc avec des coûts réduits.

Les ceintures peuvent également être développées en vue de la livraison de ces réceptacles, ce qui, du fait du faible encombrement avant montage, présente un avantage économique certain.

On peut éventuellement aprés impression fixer à demeure la ceinture, par exemple, avec un adhésif mais il semble plus intéressant que celle-ci demeure amovible.

## Revendications

1. Réceptacle de bureau comprenant un fond (2) et une paroi latérale (3) délimitant un volume interne accessible depuis le haut du réceptacle avec le fond (2) du réceptacle présenté par une embase (4) distincte de la paroi latérale,
ce réceptacle étant **CARACTERISE** en ce qu'il comprend :
- présentée en périphérie de l'embase, une rainure (8) profonde dans laquelle peut s'engager la base (9) de la paroi latérale (3) et,
- un moyen (10) de coïncement de la base de la paroi latérale lorsqu'elle est ainsi introduite dans la rainure (8), et
- cette paroi latérale (3) se présente sous la forme d'une ceinture (3) qui, avant montage sur l'embase, est développable de manière à ce que chacune des deux faces (6, 7) de cette ceinture soit accessible en totalité pour être, à volonté, imprimée par un matériel d'impression couramment utilisé.

2. Réceptacle selon la revendication 1 dans lequel une telle rainure (8) est délimitée par un fond (11) et deux faces (12, 13) en vis à vis, **caractérisé** en ce que la face (12) de la rainure dite externe du fait qu'elle cerne extérieurement l'embase, est au moins sensiblement perpendiculaire au fond du réceptacle et donc parallèle au plan dans lequel s'étendra la paroi latérale tandis qu'au moins localement, la face (13) de la rainure (8) qui est en vis à vis de la face (12) précitée est inclinée par rapport à cette face (12) et ce, dans un sens tel que cette face inclinée guide progressivement la ceinture jusqu'à son application sur la face externe de la rainure au fur et à mesure de l'engagement de la ceinture dans la dite rainure.

3. Réceptacle selon la revendication 1 **caractérisé** en ce que le moyen de coïncement consiste en des pattes élastiques portées par un deuxième fond amovible placé à l'intérieur de l'espace délimité par la face interne de la ceinture.

4. Réceptacle selon la revendication 1 **caractérisé** en ce qu' en vue du verrouillage de la base de la ceinture (3) sur l'embase, sont prévus :
- d'une part, au moins un ergot (15) faisant saillie par exemple dans la rainure (8) et,
- d'autre part, dans la ceinture, au moins une découpe (16) au moins coopérant avec l'ergot.

5. Réceptacle selon la revendication 4 **caractérisée** en ce que :
- la rainure a une allure globalement en C se composant d'un dos, de deux côtés parallèles et de deux bords rabattus,
- la longueur de la rainure est identique à la longueur développée de la paroi latérale,
- cette rainure comprend deux ergots faisant saillie notamment au niveau des deux côtés parallèles du C où cette rainure présente une largeur beaucoup plus importante que l'épaisseur de la paroi latérale et
- la face (13) inclinée de la rainure est située au niveau des bords rabattus du C et du dos.

6. Réceptacle selon la revendication 4 **caractérisé** en ce que la partie supérieure des ergots (15) présente un plan incliné (17) qui facilite la rétraction de la ceinture jusqu'à mise en place de la découpe de la ceinture sur le dit ergot (15).

7. Réceptacle selon la revendication 1 **caractérisé** en ce que la ceinture (3) est en carton.

8. Réceptacle selon la revendication 1 **caractérisé** en ce que la ceinture est constituée de volets reliés deux à deux par des moyens (18) de liaison permettent de les articuler.

9. Réceptacle selon la revendication 8 **caractérisé** en ce que les moyens (18) de liaison sont créés par réduction de l'épaisseur de la ceinture au long des lignes de pliage.

10. Réceptacle selon la revendication 1 **caractérisé** en ce qu'un faux fond disposé au dessus de la face supérieure de l'embase permet non seulement de coïncer la ceinture mais aussi de réserver localement un espace libre pour y ranger des produits annexes.

## Patentansprüche

1. Bürobehälter mit einem Boden (2) und einer Seitenwandung (3), welche einen von der Oberseite des Behälters her zugänglichen Innenraum umschließen, bei welchem der Boden (2) des Behälters an einem von der Seitenwandung getrennten Unterteil (4) vorgesehen ist,
dadurch **GEKENNZEICHNET,** daß er folgendes aufweist:
- einen tiefen Falz (8), der im Umfang des Unterteils ausgebildet ist und in welche der Fuß der Seitenwandung (3) in Eingriff bringbar ist, und
- eine Einrichtung (10) zum Festklemmen des Fußes der Seitenwandung, wenn diese somit in den Falz (8) eingesetzt ist,
- wobei diese Seitenwandung (3) in Form eines umlaufenden Bandes (3) vorliegt, welches nach Anbringung auf dem Unterteil in der Weise entwickelbar ist, daß jede der beiden Flächen (6, 7) dieses Bandes vollständig zugänglich ist, um nach Wunsch mit einem üblicherweise verwendeten Druckmittel bedruckt zu werden.

2. Behälter nach Anspruch 1, bei welchem ein Falz (8) dieser Art durch einen Boden (11) und zwei gegenüber liegende Flächen (12, 13) begrenzt ist, dadurch **gekennzeichnet,** daß die als Fläche (12) des Falzes, die als Außenfläche bezeichnet wird, da sie das Unterteil ringsum außen umschließt, zumindest im wesentlichen senkrecht zum Boden des Behälters und somit parallel zu der Ebene verläuft, in welcher sich die Seitenwandung erstreckt, wohingegen die Fläche (13) des Falzes, die der zuvor genannten Fläche (12) gegenüber liegt, zumindest örtlich begrenzt gegenüber dieser Fläche (12) geneigt ist, und zwar in der Richtung, in der diese geneigte Fläche das Band bis zu dessen Anlage auf der Außenfläche des Falzes in demselben Maß wie der Eingriff des Bandes in dem Falz progressiv führt.

3. Behälter nach Anspruch 1, dadurch **gekennzeichnet,** daß die Einrichtung zum Festklemmen aus elastischen Laschen gebildet ist, welche von einem zweiten beweglichen Boden getragen sind, der im Inneren des von der Innenfläche des Bandes begrenzten freien Raumes angeordnet ist.

4. Behälter nach Anspruch 1, dadurch **gekennzeichnet,** daß im Hinblick auf die Verriegelung des Unterteils des Bandes (3) auf dem Unterteil folgendes vorgesehen ist:
- zum einen mindestens eine Nase (15), welche beispielsweise in den Falz (8) vorsteht, und
- zum anderen in dem Band mindestens ein Ausschnitt (16), welcher mit der Nase zusammenwirkt.

5. Behälter nach Anspruch 4, dadurch **gekennzeichnet,** daß:
- der Falz einen im großen und ganzen C-förmigen Verlauf aufweist und sich aus einem Rückenteil, zwei parallelen Seiten und zwei umgeschlagenen Kanten zusammensetzt,
- die Länge des Falzes identisch mit der abgewickelten Länge der Seitenwandung ist,
- dieser Falz zwei Nasen aufweist, die vornehmlich in Höhe der beiden parallelen Seiten der C-Form vorstehen, wo dieser Falz eine Breite aufweist, die viel größer als die Dicke der Seitenwandung ist, und
- die geneigte Fläche (13) des Falzes in Höhe der umgeschlagenen Kanten der C-Form und von deren Rücken liegt.

6. Behälter nach Anspruch 4, dadurch **gekennzeichnet,** daß der obere Abschnitt der Nasen (15) eine geneigte Ebene (17) aufweist, welche das Zurückziehen des Bandes bis zu dem Punkt vereinfacht, an dem der Ausschnitt des Bandes auf der Nase (15) angeordnet ist.

7. Behälter nach Anspruch 1, dadurch **gekennzeichnet,** daß das Band (3) aus Pappe besteht.

8. Behälter nach Anspruch 1, dadurch **gekennzeichnet,** daß das Band aus Klappen gebildet ist, welche jeweils paarweise mittels Verbindungseinrichtungen (18) verbunden sind, die deren Anlenkung gestatten.

9. Behälter nach Anspruch 8, dadurch **gekennzeichnet,** daß die Verbindungseinrichtungen (18) durch Verringern der Dicke des Bandes entlang Biegefalzen geschaffen sind.

10. Behälter nach Anspruch 1, dadurch **gekennzeichnet,** daß über der Oberseite des Unterteils ein Blindboden angeordnet ist, welcher nicht nur die Festklemmung des Bandes sondern auch die örtlich begrenzte Freihaltung eines freien Raumes zur Unterbringung von Beilageprodukten gestattet.

## Claims

1. An office receptacle comprising a bottom (2) and a lateral wall (3) delimiting an internal volume accessible from the top of the receptacle with the bottom (2) of the receptacle produced by a base (4) separate from the lateral wall,
this receptacle being characterised in that it comprises:
- produced at the periphery of the base, a deep groove (8) into which the lower part (9) of the lateral wall (3) can engage and
- means (10) for immobilising the lower part of the lateral wall when it is introduced in this manner into the groove (8), and
- this lateral wall (3) is in the form of a belt (3) which, before mounting on the base, can be spread out so that each of the two sides (6, 7) of this belt is accessible as a whole in order to be printed as desired by commonly used printing equipment.

2. A receptacle in accordance with Claim 1, in which such a groove (8) is delimited by a bottom (11) and two opposite faces (12, 13), characterised in that the groove face (12), referred to as outer owing to the fact that it externally surrounds the base, is at least substantially perpendicular to the bottom of the receptacle and therefore parallel to the plane in which the lateral wall will extend, whereas the face (13) of the groove (8) which is opposite the above-mentioned face (12) is inclined, locally at least, with respect to this face (12) in such a way that this inclined face progressively guides the belt to the point of its application against the outer face of the groove as the belt engages into the said groove.

3. A receptacle in accordance with Claim 1, characterised in that the immobilising means consists of resilient tabs borne by a second removable bottom placed within the space delimited by the inner side of the belt.

4. A receptacle in accordance with Claim 1, characterised in that with a view to locking the lower part of the belt (3) to the base, there are provided:
- on the one hand, at least one lug (15) projecting for example into the groove (8) and
- on the other band, in the belt, at least one cutout (16) co-operating at least with the lug.

5. A receptacle in accordance with Claim 4, characterised in that:
- the groove has a course which is in the form of a C as a whole and which is made up of a back, of two parallel sides and of two folded-back edges,
- the length of the groove is identical to the spread-out length of the lateral wall,
- this groove comprises two lugs projecting notably at the two parallel sides of the C where the width of this groove is much greater than the thickness of the lateral wall and
- the inclined face (13) of the groove is located at the folded-back edges of the C and at the back.

6. A receptacle in accordance with Claim 4, characterised in that the upper part of the lugs (15) has an inclined plane (17) which facilitates the withdrawal of the belt to the point of positioning of the cutout of the belt on the said lug (15).

7. A receptacle in accordance with Claim 1, characterised in that the belt (3) is made of cardboard.

8. A receptacle in accordance with Claim 1, characterised in that the belt is made up of flaps joined in pairs by joining means (18) enabling articulation thereof.

9. A receptacle in accordance with Claim 8, characterised in that the joining means (18) are created by reduction of the thickness of the belt along folding lines.

10. A receptacle in accordance with Claim 1, characterised in that a false bottom arranged above the upper face of the base not only enables the belt to be immobilised, but also enables a free space to be reserved locally in order for related goods to be put away there.
